# EUROPÄISCHE PATENTSCHRIFT

(11) **EP 1 651 833 B1**
(45) Veröffentlichungstag und Bekanntmachung des Hinweises auf die Patenterteilung: **12.01.2011**
(21) Anmeldenummer: 04762392.1
(22) Anmeldetag: 15.07.2004
(51) Int. Cl.: E05B 65/20, E05B 65/32, E05B 47/00

(54) **KRAFTFAHRZEUGTÜRVERSCHLUSS**
MOTOR VEHICLE DOOR LATCH
FERMETURE DE PORTIERE DE VEHICULE

(30) Priorität: 01.08.2003 DE 10336049
(43) Veröffentlichungstag der Anmeldung: 03.05.2006
(73) Patentinhaber: Kiekert Aktiengesellschaft, 42579 Heiligenhaus (DE)
(72) Erfinder: KUNST, Frank, 59348 Lüdinghausen (DE)
(86) Internationale Anmeldenummer: PCT/DE2004/001537
(87) Internationale Veröffentlichungsnummer: WO 2005/012676

(56) Entgegenhaltungen:
- EP-A- 0 812 972
- EP-A- 0 894 924
- EP-A- 0 959 205
- EP-A- 1 087 082
- DE-A- 10 100 008
- FR-A- 2 753 738
- US-A- 5 360 351

## Beschreibung

Die Erfindung betrifft einen Kraftfahrzeugtürverschluss, mit einem Gesperre aus Drehfalle und Sperrklinke sowie einem Grundgehäuse, wobei das Gesperre in Verbindung mit weiteren Schlossbestandteilen in Gestalt zumindest eines Betätigungshebels und eines Auslösehebels, die ermöglichen, dass das Gesperre geöffnet werden kann, in dem Grundgehäuse aufgenommen wird und zusammen mit diesem ein Grundmodul bildet. Das heißt, das Gesperre, die weiteren Schlossbestandteile und das Grundgehäuse bilden zusammengenommen das Grundmodul.

Bei den weiteren Schlossbestandteilen mag es sich auch um Verriegelungshebel usw. handeln. Erfindungsgemäß sind wenigstens ein Betätigungshebel und ein Auslösehebel realisiert.

Ein solcher Kraftfahrzeugtürverschluss wird beispielhaft im Rahmen der US-PS 6 059 328 verfolgt. Hier ist ansatzweise bereits ein modularer Aufbau realisiert, in dem verschiedene Gehäusebestandteile die einzelnen Bauelemente aufnehmen.

Aus der EP 0812 972 A2, von der die Erfindung ausgeht, ist darüber hinaus ein Kraftfahrzeugtürverschluss mit einem das Gesperre und die wesentlichen Schlossbestandteile aufnehmenden Grundmodul bekannt, wobei das Grundmodul zur Aufnahme eines Ergänzungsmoduls mit einem Antrieb zum Öffnen des Gesperres eingerichtet ist, wobei das Ergänzungsmodul an das Grundmodul angeflanscht wird und wobei das Ergänzungsmodul einen Elektromotor und ein nachgeschaltetes Getriebe in einem Ergänzungsgehäuse aufweist.

Derartige Kraftfahrzeugtürverschlüsse haben sich bewährt, stoßen jedoch dann an ihre Grenzen, wenn auf ein und dasselbe Ausführungskonzept zurückgegriffen werden soll, wobei gleichzeitig die Möglichkeit zum motorischen Öffnen des Gesperres besteht. Hier setzt die Erfindung ein.

Der Erfindung liegt das technische Problem zugrunde, einen Kraftfahrzeugtürverschluss der eingangs beschriebenen Ausgestaltung so weiter zu entwickeln, dass dieser unter Beibehaltung der Grundkonzeption einfach zum motorischen Öffnen des Gesperres aufgerüstet werden kann, wobei die Montage des Kraftfahrzeugtürverschlusses erleichtert wird.

Zur Lösung dieser technischen Problemstellung ist ein gattungsgemäßer Kraftfahrzeugtürverschluss im Rahmen der Erfindung dadurch gekennzeichnet, dass das Ergänzungsgehäuse zweiteilig mit einer Getriebegehäuseschale, die das nachgeschaltete Getriebe aufnimmt, und einer Motor/Anschlussgehäuseschale, in der Elektromotor und eine Anschlussanordnung Platz finden, ausgebildet ist, und dass beide Gehäuseschalen lösbar miteinander verbunden sind, beispielsweise eine Rastverbindung oder Clipsverbindung aufweisen.

Die Erfindung geht von der Erkenntnis aus, dass ein solcher in der Motor/Anschlussgehäuseschale angeordneter Elektromotor meistens schnelllaufend ausgebildet ist und ein nachgeschaltetes Untersetzungsgetriebe erfordert. In diesem Zusammenhang hat es sich bewährt, das Getriebe als Stirnradgetriebe auszuführen, um den erforderlichen Bauraum auf ein Minimum zu reduzieren.

Erfindungsgemäß ist das Ergänzungsgehäuse zweiteilig mit Getriebegehäuseschale und Motor-/Anschlussgehäuseschale ausgebildet. Dabei fungiert die Getriebegehäuseschale primär als Aufnahme für einzelne Getriebeglieder bzw. die an dieser Stelle zumeist realisierten Stirnräder. Dagegen trägt das Motor-/Anschlussgehäuse zumeist alleine den Elektromotor sowie einen Anschlussstecker, eine Anschlussbuchse oder vergleichbare elektrische Anschlusseinrichtungen, mit deren Hilfe der Elektromotor bestromt wird.

Beide Gehäuseschalen lassen sich erfindungsgemäß lösbar miteinander verbinden, um sowohl die Montage zu erleichtern, als auch das Nachrüsten sowie gegebenenfalls den Ersatz bei einer Reparatur zu ermöglichen. Die lösbare Verbindung kann im Detail durch eine Rast- oder Clipsverbindung oder auch andere Verbindungsmaßnahmen realisiert werden.

Fußseitig verfügt das Ergänzungsgehäuse in der Regel über wenigstens einen Verbindungssteg zur kopfseitigen Kopplung mit dem Grundgehäuse. Meistens sind zwei Verbindungsstege realisiert, die in etwa gleich lang ausgebildet und gegenüberliegend an das Ergänzungsgehäuse angeformt sind. Das Grundgehäuse wird also an seinem Kopf mit dem Fuß des Ergänzungsgehäuses verbunden. Dazu verfügt das Grundgehäuse über eine kopfseitige Öffnung während das Ergänzungsgehäuse einen fußseitigen Schlitz aufweist.

Im Bereich der kopfseitigen Öffnung des Grundgehäuses mag ein Betätigungsarm des Auslösehebels platziert sein. Dagegen findet sich im Bereich des fußseitigen Schlitzes des Ergänzungsgehäuses ein ausgangsseitiges Getriebeglied des Antriebes. Das ausgangsseitige Getriebeglied trägt einen mit dem Betätigungsarm des Auslösehebels wechselwirkenden Auslösenocken.

Wenn also das Grundgehäuse an seinem Kopf mit dem Fuß des Ergänzungsgehäuses vereinigt wird, wobei die kopfseitige Öffnung des Grundgehäuses und der fußseitige Schlitz des Ergänzungsgehäuses aneinander angepasst sind, so überlappen sich automatisch die Wirkungsbereiche von einerseits dem Auslösenocken am ausgangsseitigen Getriebeglied des Antriebes und andererseits der Auslösehebel. Es stellt sich also automatisch die zuvor beschriebe Wechselwirkung ein. Dadurch ist der Antrieb über das ausgangsseitige Getriebeglied und den dort vorhandenen Auslösenocken in der Lage, auf den Betätigungsarm des Auslösehebels zu arbeiten. Das sieht im einfachsten Fall so aus, dass der Auslösehebel verschwenkt wird und dabei das Gesperre (elektro-)motorisch öffnet, wie mit Bezug zu der Figurenbeschreibung noch näher erläutert wird.

Neben dem Antrieb zum Öffnen des Gesperres mag das Ergänzungsmodul zusätzlich noch ein Blockiermittel für den Antrieb beinhalten. Mit Hilfe dieses Blockiermittels kann der Antrieb in dessen Blockadeposition gesperrt werden, um ein unbeabsichtiges Öffnen des Gesperres zu vermeiden. Erst wenn sich das Blockiermittel in seiner Freigabeposition befindet, ist der Antrieb in der Lage, das Gesperre zu öffnen. Der Wechsel von der regelmäßig eingenommenen Blockadeposition zur Freigabeposition erfolgt dabei zumeist durch eine manuelle Bewegung eines zutrittswilligen Bedieners, welche mechanisch auf das Blockiermittel zu seiner Überführung von der Blockadeposition in die Freigabeposition übertragen wird. Um dieses im Detail zu realisieren, wird das Blockiermittel größtenteils von einem aus dem Grundmodul herausgeführten Übertragungsglied beaufschlagt.

Im Ergebnis wird ein Kraftfahrzeugtürverschluss zur Verfügung gestellt, der durch seinen besonderen modularen Aufbau besticht. Tatsächlich verfügt das Grundmodul über alle wesentlichen Schlossbestandteile, die zum mechanischen Öffnen des Gesperres erforderlich sind. Hierzu gehört der Auslösehebel aber auch wenigstens ein Betätigungshebel. Ebenso mag zumindest ein Verriegelungshebel auch in der Ausführungsform als Zentralverriegelungshebel verwirklicht sein. Wenn nun dieses Grundmodul mit einer Einrichtung zum motorischen Öffnen des Gesperres kombiniert werden soll, kann dies erfindungsgemäß dadurch erreicht werden, dass einfach ein Ergänzungsmodul an das Grundmodul gleichsam angeflanscht wird. Dabei ist das Ergänzungsmodul mit dem dann erforderlichen Antrieb zum Öffnen des Gesperres ausgerüstet, wobei das Grundmodul überhaupt die Aufnahme des Ergänzungsmoduls ermöglicht.

Das erreicht die Erfindung vorzugsweise im Detail durch eine Öffnung kopfseitig des Grundmoduls und einen korrespondierenden Schlitz am Fuß des Ergänzungsmoduls, die im Wesentlichen überlappend und unter Berücksichtigung der die Verbindung zwischen Grundmodul und Ergänzungsmodul herstellenden Verbindungsstege zueinander angeordnet werden.

Durch diesen Überlapp und die im Bereich der Öffnung bzw. des Schlitzes zwingend vorhandenen Bestandteile: Betätigungsarm des Auslösehebels und Auslösenocken des ausgangsseitigen Getriebegliedes wird automatisch eine Wirkverbindung vom Antrieb über das nachgeschaltete Getriebe, den Auslösehebel und schließlich das Gesperre hergestellt. Die gewünschte zusätzliche Funktionalität wird also unmittelbar nach Vereinigung des Grundmoduls mit dem Ergänzungsmodul erreicht. Hierin sind die wesentlichen Vorteile zu sehen.

Im Folgenden wird die Erfindung anhand einer lediglich ein Ausführungsbeispiel darstellenden Zeichnung näher erläutert; es zeigen:
- **Fig. 1**: ein Ausführungsbeispiel eines erfindungsgemäßen Kraftfahrzeugtür- verschlusses in einer Explosionsdarstel- lung von Grundmodul und Ergänzungs- modul,
- **Fig. 2**: den Gegenstand nach Fig. 1 im zu- sammengebauten Zustand aus einer anderen Blickrichtung,
- **Fig. 3**: das Ergänzungsmodul im Detail,
- **Fig. 4a und 4b**: die Bestandteile des Kraftfahrzeugtür- verschlusses ohne Gehäuse in Frontan- sicht und
- **Fig. 5a und 5b**: den Gegenstand nach den Fig. 4a und 4b in Rückansicht.

In den Figuren ist ein Kraftfahrzeugtürverschluss dargestellt, welcher über ein Gesperre 1, 2 aus Drehfalle 1 und Sperrklinke 2 verfügt. Darüber hinaus sind weitere Schlossbestandteile in Gestalt eines Betätigungshebels 3, eines Übertragungsgliedes 4 sowie eines Auslösehebels 5 realisiert. Diese weiteren Schlossbestandteile 3, 4, 5 werden zusammen mit dem Gesperre 1, 2 in einem Grundgehäuse 6 aufgenommen und bilden zusammen mit dem Grundgehäuse 6 ein Grundmodul 1, 2, 3, 4, 5, 6.

Das Grundgehäuse 6 setzt sich seinerseits aus zwei Bestandteilen zusammen, nämlich einem L-förmigen Schlosskasten 6a, welcher die einzelnen Achsen für das Gesperre 1, 2 sowie die weiteren Schlossbestandteile 3, 4, 5 trägt und einem Schlossdeckel 6b, welcher das Grundgehäuse 6 vervollständigt.

Erfindungsgemäß ist das Grundmodul 1, 2, 3, 4, 5, 6 zur Aufnahme eines Ergänzungsmoduls 7, 8, 9, 10, 11, 12 eingerichtet. Das Ergänzungsmodul 7, 8, 9, 10, 11, 12 verfügt über einen Antrieb 8, 9, 10, 11 zum Öffnen des Gesperres 1, 2. Tatsächlich setzt sich der Antrieb 8, 9, 10, 11 aus einem Elektromotor 8 und einem nachgeschalteten Getriebe 9, 10 aus zwei miteinander kämmenden Stirnrädern 9, 10 zusammen. Das ausgangsseitige Stirnrad 10 bzw. ausgangsseitige Getriebeglied 10 trägt dabei einen Nocken 11. Tatsächlich sind zwei Nocken bzw. Auslösenocken 11, 11' realisiert.

Zu dem Ergänzungsmodul 7, 8, 9, 10, 11, 12 gehört ferner ein Ergänzungsgehäuse 7, welches neben dem bereits beschriebenen Antrieb 8, 9, 10, 11 noch Anschlusseinrichtungen 12 aufnimmt. Bei den Anschlusseinrichtungen 12 handelt es sich im Rahmen des Ausführungsbeispiels um eine Steckbuchse, die mit einer Verbindungsleitung zur elektrischen Versorgung des Elektromotors 8 verbunden wird. Das ist im Einzelnen nicht dargestellt (vgl. Fig. 3).

Das Ergänzungsgehäuse 7 verfügt wie das Grundgehäuse 6 über einen zweiteiligen Aufbau mit einer Getriebegehäuseschale 7a und einer Motor-/Anschlussgehäuseschale 7b. Beide Gehäuseschalen 7a, 7b sind lösbar miteinander verbunden. Die Erfindung greift vorzugsweise an dieser Stelle auf eine Clipsverbindung 13 zurück. Die Getriebegehäuseschale 7a nimmt primär die beiden Stirnräder 9, 10 sowie die Auslösenocken 11, 11' am ausgangsseitigen Stirnrad 10 auf, während in der Motor-/Anschlussgehäuseschale 7b der Elektromotor 8 und die Anschlusseinrichtung 12 Platz finden (vgl. Fig. 1 und 3).

Zur Verbindung des Grundmoduls 1, 2, 3, 4, 5, 6 mit dem Ergänzungsmodul 7, 8, 9, 10, 11, 12 verfügt das Ergänzungsgehäuse 7 über wenigstens einen fußseitigen Verbindungssteg 14. Im Rahmen des Ausführungsbeispiels sind zwei sich gegenüberliegende und in etwa gleich lange Verbindungsstege 14a, 14b realisiert, wobei der Verbindungssteg 14a an die Getriebegehäuseschale 7a angeformt ist, während die Motor-/Anschlussgehäuseschale 7b den anderen Verbindungssteg 14b trägt (vgl. Fig. 1).

Die beiden Verbindungsstege 14a, 14b lassen sich mit kopfseitig des Grundgehäuses 6 vorgesehenen Anschlussstegen 15a, 15b koppeln. Der eine Anschlusssteg 15a ist an den Schlosskasten 6a angeformt, während der andere Verbindungssteg 15b Bestandteil des Schlossdeckels 6b ist. Die Verbindungsstege 14a, 14b und die Anschlussstege 15a, 15b umrahmen jeweils eine kopfseitige Öffnung 16 des Grundgehäuses 6 respektive einen fußseitigen Schlitz 17 des Ergänzungsgehäuses 7. Die kopfseitige Öffnung 16 und der fußseitige Schlitz 17 sind wie die jeweiligen Stege 14a, 14b und 15a, 15b aneinander angepasst und überlappen sich, damit das Grundmodul 1, 2, 3, 4, 5, 6 mit dem Ergänzungsmodul 7, 8, 9, 10, 11, 12 durch beispielsweise verschrauben verbunden werden kann.

Im Bereich der kopfseitigen Öffnung 16 des Grundgehäuses 6 ist ein Betätigungsarm 5a des Auslösehebels 5 angeordnet. Dagegen befindet sich im Bereich des fußseitigen Schlitzes 17 des Ergänzungsgehäuses 7 das ausgangsseitige Getriebeglied bzw. Stirnrad 10 mit den Auslösenocken 11, 11'. Tatsächlich sind die beiden Auslösenocken 11 und 11' realisiert, die sich jeweils in Bezug auf eine Achse 18 des ausgangsseitigen Getriebegliedes 10 gegenüberliegen. Ein gehäusefester Anschlag 19 sorgt dafür, dass Drehbewegungen des ausgangsseitigen Getriebegliedes 10 über einen bestimmten vorgegebenen Drehwinkel hinaus begrenzt werden, indem der jeweilige Auslösenocken 11 oder 11' an dem Anschlag 19 zur Anlage kommt (vgl. Fig. 5a und 5b).

Das Ergänzungsmodul 7, 8, 9, 10, 11, 12 verfügt zusätzlich noch über ein insbesondere in den Figuren 4 und 5 zu erkennendes Blockiermittel 20 in Gestalt eines Blockierhebels 20. Das Blockiermittel 20 lässt sich von einer Blockadeposition für den Antrieb 8, 9, 10, 11 (vgl. Fig. 4a) in eine Freigabeposition entsprechend der Fig. 4b überführen. Das geschieht nach dem Ausführungsbeispiel manuell, indem der Betätigungshebel bzw. Außenbetätigungshebel 3 beim Übergang von der Fig. 4a zu der Fig. 4b im Uhrzeigersinn verschwenkt wird und mit Hilfe des aus dem Grundmodul 1, 2, 3, 4, 5, 6 herausgeführten Übertragungsgliedes 4 das Blockiermittel 20 entsprechend beaufschlagt.

Die Funktionsweise ist wie folgt. Das Gesperre 1, 2 des Grundmoduls 1, 2, 3, 4, 5, 6 lässt sich mechanisch dadurch öffnen, dass der Betätigungshebel 3 mit Hilfe des Übertragungsgliedes 4 auf den Auslösehebel 5 in der Weise arbeitet, dass dieser Auslösehebel 5 über einen Vorsprung 21 die Sperrklinke 2 beim Übergang von der Fig. 5a zur Fig. 5b im Gegenuhrzeigersinn verschwenkt, so dass die Drehfalle 1 freikommt. Es versteht sich, dass zuvor oder in einem Zug mit diesem Vorgang ein evtl. Verriegelungshebel von seiner Position "verriegelt" in die Stellung "entriegelt" überführt wird.

Ist dagegen das Grundmodul 1, 2, 3, 4, 5, 6 mit dem Ergänzungsmodul 7, 8, 9, 10, 11, 12 ausgerüstet, so kann das Gesperre 1, 2. - auch - motorisch mit Hilfe des Elektromotors 8 geöffnet werden. Dazu muss zunächst das Blockiermittel 20 bzw. der Blockierhebel 20 von seiner Blockadeposition nach der Fig. 4a in die Freigabeposition entsprechend der Fig. 4b überführt werden. Zu diesem Zweck wird der Betätigungshebel bzw. Außenbetätigungshebel 3 von außen manuell im Uhrzeigersinn verschwenkt, so dass auch der Blockierhebel 20 eine Uhrzeigersinnbewegung beim Übergang von der Fig. 4a zur Fig. 4b vollführt.

Bei diesem Vorgang betätigt der Blockierhebel 20 einen Sensor 22 in Gestalt eines Tastschalters, welcher die Einnahme der Freigabeposition des Blockierhebels 20 dokumentiert und gleichzeitig den Elektromotor 8 für das elektrische Öffnen des Gesperres 1, 2 beaufschlagt.

Das hat zur Folge, dass das ausgangsseitige Getriebeglied 10 mit den Auslösenocken 11, 11' den gehäusefesten Anschlag 19 verlässt und sich beim Übergang von der Fig. 5a zur Fig. 5b im Uhrzeigersinn auf den Betätigungsarm 5a des Auslösehebels 5 zubewegt. Dadurch, dass der Auslösenocken 11 an dem Betätigungsarm 5a anschlägt, wird der Auslösehebel 5 im Gegenuhrzeigersinn in Bezug auf seine Achse 23 verschwenkt, so dass der Nocken 21 am Auslösehebel 5 die achsgleich gelagerte Sperrklinke 2 mitnimmt und ebenfalls im Gegenuhrzeigersinn verdreht. Die Drehfalle 1 kommt frei und kann sich federunterstützt öffnen.

## Patentansprüche

1. Kraftfahrzeugtürverschluss, mit einem Gesperre (1, 2) aus Drehfalle (1) und Sperrklinke (2) sowie einem Grundgehäuse (6), wobei das Gesperre (1, 2) in Verbindung mit weiteren Schlossbestandteilen (3, 4, 5) in Gestalt zumindest eines Betätigungshebels (3) und eines Auslösehebels (5), die ermöglichen, dass das Gesperre (1,2) geöffnet werden kann, in dem Grundgehäuse (6) aufgenommen wird und zusammen mit diesem ein Grundmodul (1, 2, 3, 4, 5, 6) bildet, wobei das Grundmodul (1, 2, 3, 4, 5, 6) zur Aufnahme eines Ergänzungsmoduls (7, 8, 9, 10, 11, 12) mit einem Antrieb (8, 9, 10, 11) zum Öffnen des Gesperres (1, 2) eingerichtet ist, wobei das Ergänzungsmodul (7, 8, 9, 10, 11, 12) an das Grundmodul (1, 2, 3, 4, 5, 6) angeflanscht wird, und wobei das Ergänzungsmodul (7, 8, 9, 10, 11, 12) wenigstens einen Elektromotor (8) und ein nachgeschaltetes Getriebe (9, 10) in einem Ergänzungsgehäuse (7) aufweist, **dadurch gekennzeichnet; dass** das Ergänzungsgehäuse (7) zweiteilig mit Getriebegehäuseschale (7a), die das nachgeschaltete Getriebe (9, 10) aufnimmt, und Motor/Anschlussgehäuseschale (7b), in der der Elektromotor (8) und eine Anschlusseinrichtung (12) Platz finden, ausgebildet ist, und dass beide Gehäuseschalen (7a, 7b) lösbar miteinander verbunden sind, beispielsweise eine Rastverbindung (13) oder Clipsverbindung aufweisen.

2. Kraftfahrzeugtürverschluss nach Anspruch 1, **dadurch gekennzeichnet, dass** sich das Gesperre (1, 2) mechanisch von außen **dadurch** öffnen läßt, dass der Betätigungshebel (3) mit Hilfe eines Übertragungsgliedes (4) auf den Auslösehebel (5) arbeitet, welcher die Sperrklinke (2) so verschwenkt, das die Drehfalle (1) frei kommt.

3. Kraftfahrzeugtorverschluss nach einem der Ansprüche 1 oder 2, **dadurch gekennzeichnet, dass** das Ergänzungsgehäuse (7) wenigstens einen fußseitigen Verbindungssteg (14a, 14b) zur kopfseitigen Kopplung mit dem Grundgehäuse (6) aufweist.

4. Kraftfahrzeugtürverschluss nach einem der Ansprüche 1 bis 3, **dadurch gekennzeichnet, dass** das Grundgehäuse (6) eine kopfseitige Öffnung (16) mit im Bereich dieser Öffnung (16) angeordnetem Betätigungsarm (5a) des Auslösehebels (5) aufweist.

5. Kraftfahrzeugtürverschluss nach einem der Ansprüche 1 bis 4 **dadurch gekennzeichnet, dass** das Ergänzungsgehäuse (7) einen fußseitigen Schlitz (17) mit im Bereich dieses Schlitzes (17) angeordnetem ausgangsseitigen Getriebeglied (10) des Antriebes (8, 9, 10, 11) besitzt.

6. Kraftfahrzeugtürverschluss nach den Ansprüchen 4 und 5 **dadurch gekennzeichnet, dass** das ausgangsseitige Getriebeglied (10) einen mit dem Betätigungsarm (5a) des Auslösehebels (5) wechselwirkenden Auslösenocken (11, 11') trägt.

7. Kraftfahrzeugtürverschluss nach einem der Ansprüche 1 bis 6, **dadurch** gekenntzeichnet, dass das Ergänzungsmodul (7, 8, 9, 10, 11, 12) zusätzlich ein Blockiermittel (20) für den Antrieb (8, 9, 10, 11) aufweist.

8. Kraftfahrzeugtürverschluss nach Anspruch 7, **dadurch gekennzeichnet, dass** das Blockiermittel (20) von einem aus dem Grundmodul (1, 2, 3, 4, 5, 6) herausgeführten Übertragungsglied (4) beaufschlagt wird.

## Claims

1. Motor vehicle lock containing a locking mechanism (1, 2) comprising a rotary latch (1) and a pawl (2) as well as a basic housing (6), in which the locking mechanism (1, 2) in connection with other lock components (3, 4, 5) in the form of at least an operating lever (3) and a release lever (5), allowing the locking mechanism (1, 2) to be opened, is accommodated in the basic housing (6), forming a basic module (1, 2, 3, 4, 5, 6) together with said basic housing and in which the basic module (1, 2, 3, 4, 5, 6) is designed to accommodate a supplementary module (7, 8, 9, 10, 11, 12) and a drive (8, 9, 10, 11) for opening the locking mechanism (1, 2) in which the supplementary module (7, 8, 9, 10, 11, 12) is flange mounted to the basic module (1, 2, 3, 4, 5, 6) and in which the supplementary module (7, 8, 9, 10, 11, 12) contains at least one electric motor (8) and a downstream gear set (9, 10) in a supplementary housing (7), **characterized in that** the supplementary housing (7) is designed as two parts, the gear housing shell (7a), accommodating the downstream gear set (9, 10) and the motor/connection housing shell (7b), accommodating the electric motor (8) and a connection device (12) and in which both housing shells (7a, 7b) are detachably connected by, for instance, a snap connection (13) or a clip connection.

2. Motor vehicle lock according to claim 1, **characterized in that** the locking mechanism (1, 2) can be mechanically opened from the outside by the operating lever (3) acting on the release lever (5) with the assistance of a transmission element (4), said release lever pivoting the pawl (2) in such a way that the rotary latch (1) is released.

3. Motor vehicle lock according to one of the claims 1 or 2, **characterized in that** the supplementary housing (7) contains at least one connecting web (14a, 14b) at the foot end for coupling at the head end with the basic housing (6).

4. Motor vehicle lock according to one of the claims 1 to 3, **characterized in that** the basic housing (6) has an opening (16) at the head end with an operating arm (5a) of the release lever (5) arranged in the area of this opening (16).

5. Motor vehicle lock according to one of the claims 1 to 4, **characterized in that** the supplementary housing (7) has a slot (17) at the foot end and a gear member (10) on the output side of the drive (8, 9, 10, 11), arranged in the area of this slot (17).

6. Motor vehicle lock according to claims 4 and 5, **characterized in that** the gear member (10) on the output side contains a triggering cam (11, 11') interacting with the operating arm (5a) of the release lever (5).

7. Motor vehicle lock according to one of the claims 1 or 6, **characterized in that** the supplementary module (7, 8, 9, 10, 11, 12) also contains a blocking means (20) for the drive (8, 9, 10, 11).

8. Motor vehicle lock according to claim 7, **characterized in that** the blocking means (20) is being acted upon by a transmission member (4) extending out of the basic module (1, 2, 3, 4, 5, 6).

## Revendications

1. Fermeture de portière de véhicule pourvue d'un dispositif d'encliquetage (1, 2) composé d'un pêne (1) et d'un cliquet de blocage (2) ainsi que d'un boîtier de base (6), le dispositif d'encliquetage (1, 2) étant logé, en relation avec d'autre composants de serrure (3, 4, 5) sous la forme au moins d'un levier d'actionnement (3) et d'un levier de déclenchement (5) permettant l'ouverture du dispositif d'encliquetage (1, 2), dans le boîtier de base (6) et avec celui ci formant un module de base (1, 2, 3, 4, 5, 6), le module de base (1, 2, 3, 4, 5, 6) étant pourvu d'un entraînement (8, 9, 10, 11) destiné à ouvrir le dispositif d'encliquetage (1, 2) pour la réception d'un module d'extension (7, 8, 9, 10, 11, 12) et le module d'extension (7, 8, 9, 10, 11, 12) étant bridé au module de base (1, 2, 3, 4, 5, 6) et le module d'extension (7, 8, 9, 10, 11, 12) présentant au moins un moteur électrique (8) et un engrenage (9, 10) placé en aval dans un boîtier d'extension (7) **caractérisée en ce que** le boîtier d'extension (7) est formée de deux pièces avec coque de boîtier d'engrenage (7a) qui loge l'engrenage placé en aval (9, 10) et une coque moteur/boîtier de raccordement (7b) dans laquelle le moteur électrique (8) et un dispositif de raccordement (12) trouvent place et que les deux coques de boîtier (7a, 7b) démontables sont associées entre elle, présentent par exemple un raccord à crans (13) ou un raccord à clips.

2. Fermeture de portière de véhicule selon la revendication 1 **caractérisée en ce que** le dispositif d'encliquetage (1, 2) peut s'ouvrir mécaniquement de l'extérieur du fait qu'à l'aide d'un élément de transmission (4) le levier d'actionnement (3) agit sur le levier de déclenchement (5) qui bascule le cliquet de blocage (2) de façon à libérer le pêne (1).

3. Fermeture de portière de véhicule selon l'une des revendications 1 ou 2 **caractérisée en ce que** le boîtier d'extension (7) présente au moins un élément de connexion (14a, 14b) côté pied pour le couplage côté tête avec le boîtier de base (6).

4. Fermeture de portière de véhicule selon l'une des revendications 1 à 3 **caractérisée en ce que** le boîtier de base (6) présente une ouverture (16) côté tête avec un bras d'actionnement (5a) du levier de déclenchement (5) placé dans la zone de cette ouverture (16).

5. Fermeture de portière de véhicule selon l'une des revendications 1 à 4 **caractérisée en ce que** le boîtier d'extension (7) possède une fente (17) côté pied avec un élément d'engrenage (10) de l'entraînement (8, 9, 10 , 11) placé dans la zone de la fente (17).

6. Fermeture de portière de véhicule selon les revendications 4 et 5 **caractérisée en ce que** l'élément d'engrenage (10) porte une came de déclenchement (11, 11') agissant réciproquement avec le bras d'actionnement (5a) du levier de déclenchement (5).

7. Fermeture de portière de véhicule selon l'une des revendications 1 à 6 **caractérisée en ce que** le module d'extension (7, 8, 9, 10, 11, 12) présente en plus un élément de blocage (20) pour l'entraînement (8, 9, 10, 11).

8. Fermeture de portière de véhicule selon la revendication 7 **caractérisée en ce que** le élément de blocage (20) est sollicité par un élément de transmission (4) sorti du module de base (1, 2, 3, 4, 5, 6).
